# FASCICULE DE BREVET EUROPEEN

(11) **EP 0 166 036 B1**
(45) Date de publication et mention de la délivrance du brevet: **26.10.1988**
(21) Numéro de dépôt: 84200912.8
(22) Date de dépôt: 25.06.1984
(51) Int. Cl.: B65D 39/00

(54) **Bouchon pour le bouchage de bouteilles, flacons ou analogues**
Pfropfen für Flaschen oder sonstige Behälter
Stopper for bottles, flasks and the like

(43) Date de publication de la demande: 02.01.1986
(73) Titulaire: INTERPATENT ANSTALT (INDELEC Abteilung), FL-9490 VADUZ (LI)
(72) Inventeur: Croisier, Jean-Paul, CH-1204 Geneve (CH)
(74) Mandataire: Kovacs, Paul

(56) Documents cités:
- DE-C- 815 614
- DE-C- 3 027 995
- FR-A- 620 803

## Description

La présente invention est relative à un bouchon d'un type nouveau, destiné assurer le bouchage du goulot d'une bouteille, d'un flacon ou analogue.

Il est connu depuis longtemps, de boucher le goulot d'une bouteille, en y enfonçant à force un bouchon en liège. Cette technique est utilisée notamment pour assurer le bouchage des bouteilles de vin.

Utilisée avec la force de l'habitude, cette technique présente toutefois des inconvénients qui sont, eux aussi, bien connus, notamment:
pour ouvrir la bouteille, on effectue habituellement 1 extraction du bouchon à l'aide d'un tire-bouchon; l'experience montre que le fil métallique hélicoïdal du tire-bouchon se positionnefréquem- ment de façon excentrée, si bien qu'en cours de vissage, il vient frotter contre la paroi interne du verre de la bouteille, tout en déchiquetant le liège du bouchon. Ainsi, à l'ouverture, des fragments de liège tombent à l'intérieur de la bouteille dont le contenu se trouve ainsi souillé;
du fait des hétérogénéités inhérentes à la nature même du liège, il est fréquent que le bouchon se casse pendant qu'on tente de l'extraire. Une partie du bouchon reste donc coincée à l'intérieur du goulot, ce qui donne lieu en-suite à des manoeuvres de tâtonnement qui aboutissent le plus souvent à faire tomber des morceaux de liège dans le liquide que contient la bouteille;
une fois extrait, le bouchon se trouve détruit, si bien qu'il est impossible de l'utiliser à nouveau.
il est fréquent que son contact avec le liège du bouchon donne au vin contenu dans la bouteille, le "goût de bouchon" bien connu.

La présente invention a pour but d'éviter ces inconvénients, en réalisant un bouchon d'un type nouveau, présentant toutefois le même aspect extérieur qu'un bouchon de liège, étant entendu que cet aspect est souvent préféré par le consommateur, notamment pour des produits de haut de gamme.

Le brevetfrançais No. 620.803 décrit un bouchon comprenant un corps cylindrique en liège percé d'un évidement longitudinal axial dans lequel est logé un insert qui possède lui-même, en son centre un logement longitudinal, borgne vers l'extrémité du bouchon destiné à être tournée vers l'intérieur de la bouteille et ouvert vers l'extérieur à l'extrémité opposée. La paroi interne dudit logement est pourvue d'un filetagefemelle réalisé au même pas que la tige filetée d'un tire-bouchon semblable aux tire-bouchons habituels. On peut donc facilement engager, par vissage une telle tige dans ce logement. L'insert possède, à son extrémité borgne, une embase élargie susceptible de recouvrir, en partie, l'extrémité correspondante du corps en liège. Cette embase peut éventuellement être masquée par une rondelle fixée au fond du bouchon.

Un bouchon d'un tel type, permet d'éviter le risque de rupture intempestive du bouchon lors de l'ouverture de la bouteille et il peut éventuellement être réutilisé. Toutefois, l'assemblage de la rondelle sur le fond du bouchon nécessite l'emploi d'une matière adhésive qui risque de polluer le liquide contenu dans la bouteille et dont la présence s'oppose à une bonne "respiration" du liquide à travers le bouchon de liège. Ce dernier inconvénient est particulièrement gênant dans le cas où ce liquide est le vin.

C'est pourquoi, l'invention vise à éliminer également les inconvénients du bouchon décrit dans le brevet français No. 620.803, tout en mettant à profit ses avantages.

A cet effet, à pertir ole cet étet de le technique qui concerne un bouchon comprenent un corps en liège, de forme extérieure cylindrique ou légèrement tronconique, dans un évidement longitudinal duquel se trouve un insert possédant lui-même en son centre, un logement longitudinal, borgne vers l'extrémité du bouchon correspondant à l'intérieur de la bouteille, et ouvert vers l'extérieur à l'extrémité opposée, la paroi interne de ce logement étant pourvue d'un filetage femelle réalisé au même pas que la partie mâle d'un tire-bouchon de type connu, l'insert possédant, à son extrémité borgne, une embase élargie recouvrant en partie l'extrémité correspondante du corps en liège, le bouchon selon l'invention est caractérisé en ce qu'une coupelle en liège est rapportée sur l'embase qu'elle coiffe en venant en contact avec l'extrémité du corps en liège débordant de l'embase.

Avantageusement, l'ensemble de l'insert est réalisé d'une pièce en matière plastique.

L'ensemble de l'insert peut être mis en place par simple enfoncement à force dans le perçage central du corps en liège ou bien être directement coulé en place par surmoulage, dans le perçage longitudinal du corps en liège.

Le dessin annexé, donné à titre d'exemple non limitatif, permettra de mieux comprendre les caractéristiques de l'invention.
La figure 1 est une vue en coupe axiale du corps en liège d'un bouchon selon l'invention;
La figure 2 en est une vue en bout suivant la direction de la flèche Il de la figure 1;
La figure 3 est une coupe longitudinale de l'insert;
La figure 4 est une coupe axiale d'une capsule d'extrémité, destinée à coiffer l'embase de l'insert;
La figure 5 est une vue de la capsule suivant la direction de la flèche V de la figure 4;
La figure 6 montre un tire-bouchon prêt à être présenté dans le bouchon terminé selon l'invention;
La figure 7 montre l'assemblage de l'insert dans le bouchon.
La figure 8 est une coupe axiale d'un goulot de bouteille bouché par le bouchon de la figure 7;
La figure 9 est une vue montrant en cours de débouchage, le goulot d'une bouteille bouchée avec le bouchon des figures 7 et 8.

On a représenté sur les dessins, un bouchon 1 selon l'invention, qui est destiné à être enfoncé pour le boucher, dans le goulot 2 d'une bouteille ou d'un flacon de type connu.

Ce bouchon est destiné à être extrait à l'aide d'un tire-bouchon 3, de type également connu, formé d'une poignée 4 et d'une partie filetée 5.

Le bouchon 1 selon l'invention comprend essentiellement un corps 6 et un insert 7.

Ce corps 6 possède un contour extérieur cylindrique ou légèrement tronconique, comme cela est courant pour les bouchons de liège. Toutefois, le corps 6 est traversé en son centre par un logement longitudinal 8, destiné à recevoir l'insert 7.

Ce dernier comprend un corps 9 extérieurement cylindrique, terminé à son extrémité par une embase plate et élargie 10. Dans sa partie centrale, le corps 9 de l'insert 7 est creusé suivant un trou longitudinal 11 dont les parois intérieures sont filetées suivant un filetage femelle 12, susceptible de recevoir la partie filetée mâle 5 d'un tire-bouchon 3.

Le corps 6 du bouchon 1 est préférablement réalisé en liège. Ben entendu, il pourrait être également en tout autre matériau connu, notamment en mousse synthétique.

L'insert 7 est réalisé d'une pièce, préférablement en une matière plastique dure.

Comme illustré aux figures 1, et 7, le diamètre extérieur 13 de l'embase 10 de l'insert 7 est inférieur au diamètre 14 de la partie adjacente du corps en liège 6. Le bouchon 6, 7, peut ainsi être muni, à son extrémité intérieure, d'une coupelle en liège 15, rapportée sur l'embase de matière plastique 10 qu'elle coiffe. Le bouchon terminé 6, 7,15, se présente à la façon illustrée sur la figure 9, c'est-à-dire que le liquide contenu dans la bouteille ne peut être en contact qu'avec du liège, mais nulle part avec la matière de l'insert 7.

Ainsi, l'agencement du bouchon selon l'invention présente, par rapport à ceux de l'art antérieur, l'avantage de permettre d'éviter tout contact du liquide contenu dans la bouteille avec une autre matière que le liège, tout en se prêtant à l'assemblage du bouchon sans nécessiter l'emploi d'une colle pour fixer la coupelle de liège (15) sur le fond du bouchon. Ainsi, outre la simplification des opérations d'assemblage, on évite le risque de pollution du liquide par la colle et on obtient une bonne "respiration" du liquide à travers le bouchon en liège. On met donc pleinement à profit les avantages, bien connus, du liège par rapport aux autres matériaux utilisables pour la fabrication de bouchons, en particulier pour le bouchage de bouteilles contenant du vin.

Le bouchage de la bouteille s'effectue à la manière connue, par l'introduction à force du bouchon 1 dans le goulot 2. Le bouchon 1 selon l'invention se comporte exactement à la façon d'un bouchon classique entièrement en liège.

Pour ouvrir la bouteille, il suffit de visser la partie filetée mâle 5 du tire-bouchon 3, dans le filetage 12 de l'insert 7. Ce vissage s'effectue de la même façon que si l'on introduisait une vis dans un écrou. Autrement dit, l'opération s'effectue avec facilité, sans fournir aucun effort, et en garantissant le positionnement de la partie filetée 5 bien au centre du bouchon 1 et du goulot 2.

Ensuite, l'extraction du bouchon 1 s'effectue à la manière habituelle, en tirant sur la poignée 4. Ainsi, on est sûr que le débouchage de la bouteille s'effectue sans détériorer le bouchon, et surtout sans que des particules de liège ne viennent tomber à l'intérieur du goulot 2.

Une fois la bouteille ouverte, le bouchon 1 est réutilisable indéfiniment, étant donné que l'introduction du tire-bouchon 3 ne l'a pas endommagé.

Bien entendu, l'insert 7 peut être réalisé séparément, et emmanché à force dans le corps 6, comme illustré ci-dessus. Par contre, on pourrait aussi bien le fabriquer sur place, par surmoulage, directement dans le logement axial 8 du corps en liège 6.

## Revendications

Bouchon (1), comprenant un corps en liège (6), de forme extérieure cylindrique ou légèrement tronconique, dans un évidement longitudinal axial (8) duquel se trouve un insert (7) possédant lui-même, en son centre, un logement longitudinal (11 borgne vers l'extrémité de la bouteille, et ouvert vers l'extérieur à l'extrémité opposée, la paroi interne de ce logement (11) étant pourvue d'un filetage femelle (12) réalisé au même pas que la partie mâle (5) d'un tire-bouchon (3) de type connu, l'insert (7) possédant, à son extrémité borgne, une embase élargie (10) recouvrant en partie l'extrémité correspondante du corps en liège (6), caractérisé en ce qu'une coupelle en liège (15) est rapportée sur l'embase (10) qu'elle coiffe en venant en contact avec l'extrémité du corps en liège débordant de l'embase.

## Patentansprüche

Propfen (1), mit einem Korkkörper (6), dessen äußere Form zylindrisch oder geringfügig kegelstumpfförmig ist und mit einer axialen Längsaussparung (8), in der sich ein Einsatzstück (7) befindet, in dessen Mitte eine Längsbohrung (11) vorgesehen ist, die in Richtung zur Flasche hin verschlossen ist und deren entgegengesetztes Ende nach außen hin offen ist, wobei die Innenwand der Bohrung (11) mit einem Gewinde (12) versehen ist, das zusammen mit dem Außengewinde (5) eines herkömmlichen Korkenziehers (3) hergestellt wird und wobei das Einsatzstück (7) an seinem verschlossenen Ende ein verbreitertes Bodenteil (10) aufweist, das teilweise das zugehörige Ende des Korkkörpers (6) bedeckt, dadurch gekennzeichnet, daß am Bodenteil (10) eine Korkkapsel (15) befestigt ist, die letzteres bedeckt, indem sie sich an demjenigen Ende des Korkkörpers abstützt, das über das Bodenteil hinausragt.

## Claims

Stopper (1), comprising a cork body (6), having a cylindrical or slightly frustoconical outer shape, in an axial longitudinal recess (8) of which is placed an insert (7) which is itself provided, in its center part, with a longitudinal lodging (11) which is closed towards the end part of the bottle and open towards the exterior at the opposite end, the inner wall of said lodging (11) being provided with a female threading (12) which is constructed with the same pitch as the male part (5) of a corkscrew (3) of known sort, the insert (7) having, at its closed end, a widened flange (10) which partly covers the corresponding end of the cork body (6), characterized in that a cork cap (15) is inserted over the flange (10) so as to cover it while contacting the end part of the cork body which overlaps the flange.
